# EUROPÄISCHE PATENTSCHRIFT

(11) **EP 2 855 090 B1**
(45) Veröffentlichungstag und Bekanntmachung des Hinweises auf die Patenterteilung: **20.01.2016**
(21) Anmeldenummer: 12723871.5
(22) Anmeldetag: 29.05.2012
(51) Int. Cl.: B25C 1/08

(54) **BRENNKRAFTBETRIEBENES SETZGERÄT**
FUEL-OPERATED SETTING DEVICE
APPAREIL DE POSE ACTIONNÉ PAR COMBUSTION INTERNE

(43) Veröffentlichungstag der Anmeldung: 08.04.2015
(73) Patentinhaber: Hilti Aktiengesellschaft, 9494 Schaan (LI)
(72) Erfinder: MASSLER, Orlaw, CH-9497 Triesenberg (LI); FÜNFER, Josef, 86343 Königsbrunn (DE)
(74) Vertreter: Hilti Aktiengesellschaft Corporate Intellectual Property
(86) Internationale Anmeldenummer: PCT/EP2012/059995
(87) Internationale Veröffentlichungsnummer: WO 2013/178246

(56) Entgegenhaltungen:
- EP-A1- 2 055 439
- EP-A1- 2 332 695

## Beschreibung

### GEBIET DER ERFINDUNG

Die vorliegende Erfindung betrifft ein brennkraftbetriebenes Setzgerät gemäß dem Oberbegriff von Anspruch 1 oder wie aus der EP 2 055 439 1 bekannt. Ein weiteres beispielhaftes Setzgerät ist aus der DE 10 2008 000 909 A1 bekannt.

Ein Nagel oder ähnliches Befestigungsmittel kann von dem Setzgerät in einen Untergrund getrieben werden. Die dafür notwendige Energie wird durch Verbrennen eines Brennstoffs in einer Brennkammer erzeugt. Ein Treibkolben setzt die bei der Verbrennung freiwerdende Energie in eine Bewegung um und schlägt mit einem Stößel auf einen Nagel. Der Treibkolben ist in einer Kolbenführung gelagert, in welche die heißen Verbrennungsgase aus der Brennkammer entweichen können. Die druckdichte Kolbenführung stellt sicher, dass sich der Überdruck der Verbrennungsgase nur unter Vortrieb des Treibkolbens abbauen kann. Die Kolbenführung und der Treibkolben müssen passgenau gefertigt sein, um den druckdichten Abschluss zu gewährleisten. Die Herstellung sowohl des Kolbenführung und des Kolbens erfolgt daher aus einem Vollkörper, die durch spanende Verfahren auf die gewünschten Innendurchmesser und Außendurchmesser getrimmt werden. Die Oberflächen müssen zum Erreichen einer hohen Güte nachbehandelt werden, auch um durch Bohrungen entstandene Grate zu entfernen.

### OFFENBARUNG DER ERFINDUNG

Das erfindungsgemäße Setzgerät zum Setzen von Befestigungselementen hat eine Brennkammer zum Verbrennen eines Brennstoffs zu Verbrennungsgasen. Ein Treibkolben ist an einer Innenfläche einer rohrförmigen Kolbenführung geführt. Der Treibkolben ist durch die Verbrennungsgase in der Brennkammer und der Kolbenführung angetrieben. Die Kolbenführung ist aus einem zu einem Rohr gebogenen Blechstreifen gebildet, dessen zwei gegenüberliegende Längskanten durch eine Naht und/oder einen verzahnten Formschluss verbunden sind. Eine wenn auch geringere so doch ausreichende Formgenauigkeit und Formstabilität kann mittels eines Blechstreifens erreicht werden.

Das erfindungsgemäße Herstellungsverfahren ermöglicht ein Einbringen einer Entlüftungsöffnung in die Kolbenführung, ohne aufwändige Nachbearbeitungsschritte wie

Hohnen, Entgraten etc.. Das Herstellungsverfahren sieht vor Löcher in einen Blechstreifen einzubringen, den Blechstreifen zu einem Kolbenführung kalt umzuformen und Längskanten des Blechstreifens durch eine Naht miteinander materialschlüssig zu verbinden und/oder durch eine Verzahnung formschlüssig zu verbinden. Anschließend wird ein Treibkolben in das Kolbenführung eingesetzt. Das erfindungsgemäße Verfahren stellt eine Abkehr von dem Vorurteil dar, die Kolbenführung müsse aus einem Vollkörper spanend hergestellt werden.

Eine Ausgestaltung sieht vor, dass Entlüftungsöffnungen durch ein der Brennkammer entferntes Ende der Kolbenführung gestanzt sind. Der Stanzfuss ist an der Innenfläche Kolbenführung. Das Stanzen ausgehend von der späteren Innenfläche sorgt für eine gratfreie Innenfläche. Der Innenfläche ist zwar durch den eingewölbten kegelförmigen Stanzfuss leicht deformiert, aber bedarf keiner Nachbearbeitung, insbesondere kein Entgraten.

Die Innenfläche ist seiner Form nach der Außenkontur des Kolbens angepasst, damit dieser sauber geführt ist und druckdicht abschließt. Eine geringfügige Abweichung durch Vertiefungen erweist sich als vorteilhaft hinsichtlich der Reibung, ohne die Führung und insbesondere den für das Konzept des Vortriebs mittels der Brenngase essentiellen druckdichten Abschluss zu beeinträchtigen. Eine Ausgestaltung sieht vor, dass die Vertiefungen eine Tiefe zwischen 10 µm und 100 µm aufweisen. Geringere Vertiefungen zeigen keinen Einfluss, es wird vermutet der Schmierfilm gleicht diese Vertiefungen aus. Größere Vertiefungen erhöhten der Abrieb der Dichtelemente und verringerten somit die Lebensdauer. Eine Abmessung der Vertiefung parallel zu der Arbeitsachse ist vorzugsweise geringer als 200 µm. Die Vertiefungen haben einen Flächenanteil zwischen 1 % und 10 % der Innenfläche.

Eine Innenfläche des Führungsrohrs kann mit mehreren, schräg zu der Arbeitsachse verlaufenden Rillen und/oder kreisförmigen, quadratischen oder rautenförmigen Dellen versehen sein. Die Rillen haben eine um wenigstens eine Größenordnung größere Länge als Breite. Die Dellen sind etwa gleich lang wie breit.

Die schräg verlaufenden Rillen verringern die Reibkraft ohne, wie zunächst befürchtet, eine Abdichtung der pneumatischen Kammer für die Luftfeder deutlich zu verschlechtern. Insgesamt konnte die Effizienz des Schlagwerks gesteigert werden, d.h. das Verhältnis der von dem Schläger an das Werkzeug abgegebenen Schlagenergie zu der von dem Motor über den Erreger eingespeisten Energie konnte gesteigert werden.

Eine Ausgestaltung sieht vor, dass die Rillen einander rautenförmig kreuzen. Eine Gruppe von Rillen hat eine andere Umlaufsrichtung um die Arbeitsachse als die Rillen einer anderen Gruppe.

Ein Neigungswinkel der Rillen gegenüber der Arbeitsachse liegt vorzugsweise im Bereich zwischen 30 Grad und 50 Grad. Dies gilt insbesondere, wenn die Neigung der Rillen über deren gesamte Länge konstant ist. Bei einer Ausgestaltung ist vorgesehen, dass der Neigungswinkel längs einer Schlagrichtung abnimmt. Der Neigungswinkel liegt im Bereich des Schlagpunkts bei 20 Grad bis 40 Grad.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: ein Setzgerät;
- Fig. 2: eine Kolbenführung;
- Fig. 3: eine abgerollte Innenfläche der Kolbenführung;
- Fig. 4: einen Querschnitt durch die Kolbenführung
- Fig. 5: eine abgerollte Innenfläche der Kolbenführung
- Fig. 6: einen Querschnitt durch die Kolbenführung

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt ein beispielhaftes Setzgerät **1** für Nägel **2,** welches mittels eines brennbaren Kraftstoffs betrieben wird. Der Kraftstoff ist vorzugsweise ein Gas oder ein leicht flüchtiger Flüssigbrennstoff.

Das Setzgerät **1** hat einen Handgriff **3,** mit welchem der Anwender das Setzgerät führen und beim Setzen der Nägel **2** halten kann. Der Handgriff **3** ist unlösbar, starr oder mittels Dämpfungselementen, mit einem Gehäuse **4** des Setzgeräts **1** verbunden. Am oder nahe des Handgriffs **3** ist ein Triggerschalter **5,** welcher bei Betätigung durch den Anwender einen Setzvorgang auslöst. Vorzugsweise ist neben dem Betätigen des Triggerschalters **5** noch ein Sicherheitsmechanismus, z.B. durch Anpressen des Setzgeräts an eine Wand, freizuschalten.

Eine Kartusche **6** mit dem Kraftstoff ist in das Gehäuse **4** einsetzbar. Die Kartusche **6** kann zum Nachfüllen von Kraftstoff getauscht oder nachgefüllt werden.

Einer Brennkammer **7** kann eine Portion des Kraftstoffs zugeführt werden. Dies erfolgt vorzugsweise ansprechend auf ein Betätigen des Triggerschalters **5.** Beispielsweise gibt ein Ventil **8** eine Zuleitung **9** zwischen der Kartusche **6** und der Brennkammer **7** für eine vordefinierte Zeit frei. Alternativ oder zusätzlich misst das Ventil **8** eine Durchflussmenge durch die Zuleitung **9** und schließt, nachdem eine vordefinierte Menge in die Brennkammer **7** eingeströmt ist.

Die Brennkammer **7** ist mit einer Zündkerze **10** oder ähnlichen Zündeinrichtung versehen, um das in die Brennkammer **7** eingeströmte Gas oder in der Brennkammer **7** sich verflüchtigte Gase des Brennstoffs zu zünden. Die Brennkammer **7** hat einen einzigen Auslass **11,** durch welchen die Verbrennungsgase ausströmen können.

Anstelle eines gasförmigen oder flüssigen Brennstoffs kann auch ein pulverförmiger Brennstoff verwendet werden. Das Pulver ist vorteilhafterweise in Patronen portioniert, welche in die Brennkammer **7** eingesetzt werden können. Die Zündeinrichtung ist zum Zünden der Patronen ausgelegt. Bei der Explosion des Pulvers entstehen ebenfalls den Treibkolben **12** treibende Verbrennungsgase.

Eine Kolbenführung **13** und ein in der Kolbenführung **13** angeordneter Treibkolben **12** verschließen den Auslass **11.** Die Kolbenführung **13** ist im Wesentlichen ein zylindrisches Rohr, welches sich an die Brennkammer **7** anschließt. Ein Durchmesser der Kolbenführung **13** ist gleich oder größer wie der Auslass **11.** Die Verbrennungsgase können von der Brennkammer **7** nur in die Kolbenführung **13** einströmen. Die Kolbenführung **13** ist umfänglich geschlossen. Eine Entlüftungsöffnung **14** ist an einem der Brennkammer **7** abgewandten Ende der Kolbenführung **13** vorgesehen. Die Verbrennungsgase können erst durch diese vorgesehene Entlüftungsöffnung **14** ausströmen.

Der Treibkolben **12** ist in die Kolbenführung **13** eingesetzt. Der Treibkolben **12** ist längs der von der Kolbenführung **13** vorgegebenen Arbeitsachse **15** in dem Kolbenführung **13** beweglich gelagert. Der beispielsweise zylindrische Treibkolben **12** ist passgenau an den Innenquerschnitt der Kolbenführung **13** angepasst. Der Treibkolben **12** liegt vollumfänglich an einer Innenwand **16** der Kolbenführung **13** an. Ein Dichtungsring kann den Umfang des Treibkolben **12** umspannen, um Toleranzen in der Fertigung auszugleichen. Der Treibkolben **12** verschließt den von dem Kolbenführung **13** und der Brennkammer **7** definierten Hohlraum. Da die Verbrennungsgase weder durch die Brennkammer **7** noch das Kolbenführung **13** entweichen können, drücken die Verbrennungsgase den Treibkolben **12** längs der Arbeitsachse **15** in eine von der Brennkammer **7** wegweisende Treibrichtung **17.** Der Treibkolben **12** wird beschleunigt und erreicht vorzugsweise mit geringen Verlusten eine vordefinierte kinetische Energie.

Der Treibkolben **12** ist mit einem starr verbunden Stößel **18** versehen. Der stabförmige Stößel **18** ragt in eine Nagelaufnahme **19** hinein. Die Nagelaufnahme **19** ist beispielsweise rohrförmig. Ein Anwender legt in die Nagelaufnahme **19** ein Nagel ein, oder ein automatische oder semiautomatische Zuführung legt einen Nagel in die Nagelaufnahme **19** ein. Der mit dem Treibkolben **12** beschleunigte Stößel **18** schlägt auf den Nagel auf und schiebt diesen in Treibrichtung **17** vor, z.B. in ein Werkstück.

Die Bewegung des Treibkolbens **12** und des Stößels **18** in Treibrichtung **17** werden durch einen Anschlag **20** gestoppt. Der Treibkolben **12** überfährt beim Erreichen des Anschlags **20** die Entlüftungsöffnung **14.** Die Verbrennungsgase können dann entweichen.

Die Kolbenführung **13** ist aus einem gebogenen Blechstreifen **21** hergestellt, der durch eine Naht und/oder einen verzahnten Verschluss längs der Arbeitsachse **15** geschlossen ist (Fig. 2). Die gegenüberliegenden Ränder **22** des Blechstreifens **21** können mit einer Verzahnung versehen sein, die bei dem zu der Kolbenführung **13** gebogenen Blechstreifen **21** ineinandergreifen. Die Verzahnung **23** kann zusätzlich durch eine Schweißnaht luftdicht verschlossen werden. Alternativ kann die Verzahnung **23** mit einem Kunststoff luftdicht versiegelt sein. Der Blechstreifen **21** ist in Fig. 3 abgerollt dargestellt. Fig. 4 zeigt die Kolbenführung **13** in einem Querschnitt.

Ein beispielhaftes Herstellungsverfahren für die Kolbenführung **13** beginnt mit einem Endlosband. Das Endlosband hat vorzugsweise eine Breite, die etwa um 0,5 % bis 2 % geringer als ein Umfang der herzustellenden Kolbenführung 13 ist. Eine Stanze stanzt die Entlüftungsöffnungen **14** in das Endlosband. Die Stanze drückt vorzugsweise von der späteren Innenfläche **16** nach außen, damit sich der Stanzeinzug auf der Innenfläche **16** ausbildet. Der Stanzeinzug ist eine etwa trichterförmige Vertiefung in dem Material des Endlosbandes, welche beim Durchdrücken des Stempels entsteht. Eine Mehrzahl von Rollen walzt das Endlosband in mehreren Stufen zu einem endlosen Rohr. Die Seite mit dem Stanzeinzug kommt dabei an der Innenfläche des Rohrs zu liegen. Die nach dem Umformen gegenüberliegenden Ränder **22** des Endlosbandes werden miteinander verschweißt. Das Verschweißen kann beispielsweise per Induktion erfolgen. Eine entsprechende Schweißsonde kann in den Bereich, in dem die beiden Ränder **22** sich zu berühren beginnen, gehalten sein. Durch das Verschweißen bildet sich eine Naht **24,** welche die beiden Ränder materialschlüssig und luftdicht miteinander verbindet.

Eine Stanze kann die Ränder **22** mit der Verzahnung **23** versehen. Die Verzahnung **23** der beiden Ränder **22** kommen beim Rollen des Endlosbandes miteinander in Eingriff. Die Verzahnung **23** kann mit einer hohen Passgenauigkeit erstellt werden, um einen ausreichend druckdichten Verschluss für das Kolbenführung **13** zu erreichen. Die Verzahnung **23** kann alternativ oder zusätzlich zu der Schweißnaht **24** verwendet werden. In weiteren Ausgestaltungen kann die Verzahnung **23** an der Außenseite durch eine Silikonmasse oder andere Dichtmittel verschlossen werden.

Das Rohr für die Kolbenführung **13** wird von dem hergestellten Endlosrohr abgelängt. Die Kolbenführung **13** wird ein oder mehrfach über einen Kalibrationszylinder oder Kalibrationskonus geschoben und dabei auf den gewünschten Umfang aufgeweitet. Der Umfang des Kalibrationszylinders ist vorzugsweise perfekt kreisförmig und etwas größer als der innere Umfang des endlosen Rohrs. Die Kolbenführung **13** wird an einem Ende mit der Brennkammer **7** verschweißt. Der Treibkolben **12** wird in die Kolbenführung **13** eingesetzt.

Eine weiteres Herstellungsverfahren beginnt mit einem Endlosband, dessen Breite beispielsweise etwa der Länge der Kolbenführung entspricht. Die Entlüftungsöffnungen und ggf. Verzahnung **23** werden gestanzt. Ein Blechstreifen **21** wird abgetrennt und zu der Kolbenführung **13** gewickelt. Der Blechstreifen **21** kann rechtwinklig oder rautenförmig sein. Die Ränder **22** werden miteinander verschweißt und/oder durch die Verzahnung **23** druckdicht miteinander verbunden.

Die Reibungsverluste des Treibkolbens **12** an der Innenfläche **16** der Kolbenführung **13** sollen möglichst minimal sein. Eine erste Verminderung der Reibung wird durch einen Schmierfilm erreicht. Eine strukturierte Innenfläche **16** erweist sich zusätzlich als vorteilhaft gegenüber einen vollständig glatten Innenfläche. Die Innenfläche **16** ist mit schräg zu der Arbeitsachse **15** verlaufenden Rillen **25** versehen. Fig. 3 zeigt die abgerollte Innenfläche **16** der Kolbenführung **13.**

Die Rillen **25** haben eine Tiefe **26** von mehr als 10 µm (Mikrometer) und eine Tiefe **26** von weniger als 100 µm. Eine Breite **27** der Rillen **25** liegt im Bereich der Tiefe **26.** Beispielsweise sind die Rillen **25** etwa einfach bis fünffach so breit wie tief. Die Tiefe **26** ist die Abmessung der Rille **25** in radialer Richtung, die Breite **27** die geringste Abmessung der Rille **25** auf der Innenfläche **16** und die Länge ist die größte Abmessung auf der Innenfläche **16**. Die Rillen **25** können sich über die gesamte Länge **28** der Kolbenführung **13** erstrecken.

Die Rillen **25** verlaufen schraubenförmig entlang der Innenfläche **16.** Eine Neigung der Rillen **25** gegenüber der Arbeitsachse **15** bleibt über deren Länge vorzugsweise konstant. Eine erste Gruppe **29** der Rillen **25** verläuft in einem positiven Drehsinn und eine zweite Gruppe **30** der Rillen **25** verläuft in einem negativen Drehsinn. Die Rillen **25** der beiden Gruppen **29, 30** kreuzen sich wechselseitig.

Benachbarte Rillen **25,** einer Gruppe **29, 30,** sind zueinander in einem Abstand zwischen 5 000 µm bis 20 000 µm längs der Arbeitsachse **15** versetzt angeordnet. Die Innenfläche **16** zwischen den benachbarten Rillen **25** ist vorzugsweise glatt. Glatt bedeutet, eine Rauigkeit der Innenfläche **16** zwischen den Rillen **25** ist um wenigstens eine Größenordnung geringer als die Tiefe **26** der Rillen **25.**

Ein Betrag des Neigungswinkels **31** der Rillen **25** gegenüber der Arbeitsachse **15** liegt im Bereich zwischen 30 Grad und 50 Grad. Der Zusammenhang der Neigung im Wechselspiel mit dem Treibkolben **12,** dem Dichtring, dem Schmierfilm und den sich periodisch ändernden Temperatur- und Druckverhältnissen ist nicht vollständig verstanden. Neigungswinkel **31** außerhalb des Bereichs, sowohl geringere als auch größere, resultieren jedoch in größeren Verlusten des Setzgeräts **1.** Der Neigungswinkel **31** der schraubenförmigen Rillen **25** ist die Differenz von dem Gangwinkel zu 90 Grad.

Die Rillen **25** werden vorzugsweise in den Blechstreifen **21** gewalzt oder mit einem anderen spanlosen Verfahren eingebracht. Die Innenfläche **16** bleibt somit gratfrei.

Eine weitere Ausführungsform sieht eine Variation des Neigungswinkels **31** längs der Arbeitsachse **15** vor. Der Neigungswinkel **31** gegenüber der Arbeitsachse **15** nimmt in Treibrichtung **17** zu. Nahe der hinteren Umkehrpunkt muss die Kolbenführung **13** gegen den hohen Luftdruck in der Brennkammer **7** dicht sein. Hierfür werden möglichst zu der Arbeitsachse **15** senkrechte Rillen **25** bevorzugt. Diese Orientierung der Rillen **25** erzeugen jedoch wohl einen größeren Reibwiderstand als zu der Arbeitsachse **15** parallele Rillen **25.** Der Neigungswinkel **31** liegt nahe der Brennkammer **7** zwischen 40 Grad und 60 Grad und nimmt in Richtung zu dem Anschlag **20** auf zwischen 20 Grad und 30 Grad ab.

Eine Ausführungsform hat anstelle oder zusätzlich zu den Rillen **25** punktförmige Dellen **32** (Fig. 5). Die Dellen **32** haben eine Tiefe **26** zwischen 10 µm und 100 µm. Ein Durchmesser **33** der Dellen **32** liegt etwa im Bereich ihrer Tiefe **26.** Die Dellen **32** sind vorzugsweise regelmäßig angeordnet, z.B. auf Knotenpunkten eines Gitters mit rechtwinkligen oder rautenförmigen Zellen. Die gesamte Fläche der Dellen **32** ist deutlich geringer als die Innenfläche **16,** z.B. geringer als 10 %. Die restliche Innenfläche **16** ist vorzugsweise glatt, d.h. hat eine Rauhigkeit von deutlich weniger als 10 µm. Der Treibkolben **12** ist von der glatten Innenfläche **16** geführt.

Die Dellen **32** können beispielsweise mit einem Stempel in die Innenfläche **16** eingeprägt werden. Der Aufwurf beim Prägen kann durch ein nachfolgendes Einwalzen oder Stempeln eingeebnet werden.

## Patentansprüche

1. Brennkraftbetriebenes Setzgerät zum Eintreiben von Befestigungselementen (2) in eine Werkstück, mit einer Brennkammer (7) zum Verbrennen eines Brennstoff zu Verbrennungsgasen, mit einem Treibkolben (12), mit einer rohrförmigen Kolbenführung (13) an deren Innenfläche (16) der Treibkolben (12) geführt ist, wobei der Treibkolben durch die Verbrennungsgase in der Brennkammer (7) und der Kolbenführung (13) angetrieben ist, **dadurch gekennzeichnet, dass**
die Kolbenführung (13) aus einem zu einem Rohr gebogenen Blechstreifen (21) gebildet, dessen zwei gegenüberliegende Längskanten (22) durch eine Naht (24) und/oder einen verzahnten Formschluss (23) verbunden sind.

2. Brennkraftbetriebenes Setzgerät (1) nach Anspruch 1, **dadurch gekennzeichnet, dass** Entlüftungsöffnungen (14) durch ein der Brennkammer (7) entferntes Ende der Kolbenführung (13) gestanzt sind, wobei ein Stanzfuss an der Innenfläche (16) Kolbenführung (13) ist.

3. Brennkraftbetriebenes Setzgerät nach Anspruch 1 oder 2, **dadurch gekennzeichnet, dass** die Innenfläche (16) mit einer Vielzahl von eingeformten Vertiefungen (25, 32) versehen ist.

4. Brennkraftbetriebenes Setzgerät (1) nach Anspruch 3, **dadurch gekennzeichnet, dass** die Vertiefungen (25, 32) eine Tiefe (26) zwischen 10 µm und 100 µm aufweisen.

5. Brennkraftbetriebenes Setzgerät nach Anspruch 3 oder 4, **dadurch gekennzeichnet, dass** eine Abmessung der Vertiefung (25, 32) parallel zu der Arbeitsachse (15) geringer als 200 µm ist.

6. Brennkraftbetriebenes Setzgerät nach einem der Ansprüche 3 bis 5, **dadurch gekennzeichnet, dass** die Vertiefungen (25, 32) einen Flächenanteil zwischen 1 % und 10 % der Innenfläche (16) einnehmen.

7. Brennkraftbetriebenes Setzgerät nach einem der Ansprüche 3 bis 6, **dadurch gekennzeichnet, dass** die Vertiefungen (25, 32) quadratische, rautenförmige, kreisförmige Dellen (32) beinhalten, deren jeweilige Länge und Breite (27) im wesentlichen gleich groß sind.

8. Brennkraftbetriebenes Setzgerät nach einem der Ansprüche 3 bis 7, **dadurch gekennzeichnet, dass** die Innenfläche (16) der Kolbenführung (13) mit mehreren, schräg zu der Arbeitsachse (15) verlaufenden Rillen (25) versehen ist.

9. Brennkraftbetriebenes Setzgerät nach Anspruch 8, **dadurch gekennzeichnet, dass** die Rillen (25) einander rautenförmig kreuzend sind.

10. Brennkraftbetriebenes Setzgerät nach einem der Ansprüche 8 oder 9, **dadurch gekennzeichnet, dass** ein Neigungswinkel (31) der Rillen (25) zu der Arbeitsachse (15) zwischen 30 Grad und 50 Grad liegt.

11. Brennkraftbetriebenes Setzgerät nach einem der Ansprüche 8 bis 9, **dadurch gekennzeichnet, dass** ein Neigungswinkel (31) der Rillen (25) längs einer Treibrichtung (17) abnimmt.

## Claims

1. Internal combustion actuated fastening tool for driving fasteners (2) into a workpiece, with a combustion chamber (7) for burning fuel to produce combustion gases, with a drive piston (12), with a tubular piston guide (13) on whose inner surface (16) the drive piston (12) is guided, the drive piston being propelled by the combustion gases in the combustion chamber (7) and piston guide (13), **characterized in that**
the piston guide (13) is made from a steel strip (21) bent into a tube whose two opposite longitudinal edges (22) are joined by a welded seam (24) and/or an interlocking positive connection (23).

2. Internal combustion actuated fastening tool (1) according to Claim 1, **characterized in that** vent openings (14) are punched through an end of the piston guide (13) remote from the combustion chamber (7), from the side which will form the inner surface (16) of the piston guide (13).

3. Internal combustion actuated fastening tool (1) according to Claim 1 or Claim 2, **characterized in that** the inner surface (16) is provided with a large number of formed indentations (25, 32).

4. Internal combustion actuated fastening tool (1) according to Claim 3, **characterized in that** the indentations (25, 32) have a depth (26) of between 10 µm and 100 µm.

5. Internal combustion actuated fastening tool according to Claim 3 or Claim 4, **characterized in that** a dimension of the indentation (25, 32) parallel with the working axis (15) is less than 200 µm.

6. Internal combustion actuated fastening tool according to any one of Claims 3 to 5, **characterized in that** the indentations (25, 32) occupy between 1% and 10% of the area of the inner surface (16).

7. Internal combustion actuated fastening tool according to any one of Claims 3 to 6, **characterized in that** the indentations (25, 32) comprise square, rhombic or circular dimples (32) of substantially equal length and breadth (27).

8. Internal combustion actuated fastening tool according to any one of Claims 3 to 7, **characterized in that** the inner surface (16) of the piston guide (13) is provided with a plurality of grooves (25) extending at an oblique angle to the working axis (15).

9. Internal combustion actuated fastening tool according to Claim 8, **characterized in that** the grooves (25) intersect each other in a diamond pattern.

10. Internal combustion actuated fastening tool according either of Claims 8 and 9, **characterized in that** an angle of inclination (31) of the grooves (25) to the working axis (15) lies between 30° and 50°.

11. Internal combustion actuated fastening tool according either of Claims 8 and 9, **characterized in that** an angle of inclination (31) of the grooves (25) decreases along a driving direction (17).

## Revendications

1. Appareil de pose entraîné par combustion interne pour enfoncer des éléments de fixation (2) dans une pièce, comportant une chambre de combustion interne (7) pour brûler un combustible afin de produire des gaz de combustion interne, un piston d'entraînement (12), un guide de piston tubulaire (13) sur une surface intérieure (16) duquel est guidé le piston d'entraînement (12), dans lequel le piston d'entraînement est entraîné par les gaz de combustion interne dans la chambre de combustion interne (7) et dans le guide de piston (13), **caractérisé en ce que**
le guide de piston (13) est formé à partir d'une bande de tôle (21) incurvée pour former un tuyau, dont les deux bords longitudinaux opposés (22) sont reliés par une jointure (24) et/ou par des parties dentées à formes complémentaires (23).

2. Appareil de pose (1) entraîné par combustion interne selon la revendication 1, **caractérisé en ce que** des ouvertures de ventilation (14) sont poinçonnées à travers une extrémité du guide de piston (13) éloignée de la chambre de combustion interne (7), dans lequel un pied de poinçon se situe sur la surface intérieure (16) du guide de piston (13).

3. Appareil de pose entraîné par combustion interne selon la revendication 1 ou 2, **caractérisé en ce que** la surface intérieure (16) est munie d'une pluralité d'indentations formées dans celle-ci (25, 32).

4. Appareil de pose (1) entraîné par combustion interne selon la revendication 3, **caractérisé en ce que** les indentations (25, 32) ont une profondeur (26) comprise entre 10 µm et 100 µm.

5. Appareil de pose entraîné par combustion interne selon la revendication 3 ou 4, **caractérisé en ce qu'**une dimension de l'indentation (25, 32) parallèlement à l'axe de travail (15) est inférieure à 200 µm.

6. Appareil de pose entraîné par combustion interne selon l'une des revendications 3 à 5, **caractérisé en ce que** les indentations (25, 32) occupent une proportion de surface comprise entre 1 % et 10 % de la surface intérieure (16).

7. Appareil de pose entraîné par combustion interne selon l'une des revendications 3 à 6, **caractérisé en ce que** les indentations (25, 32) contiennent des enfoncements quadratiques, rhombiques ou circulaires (32) dont les longueur et largeur (27) respectives sont sensiblement identiques.

8. Appareil de pose entraîné par combustion interne selon l'une des revendications 3 à 7, **caractérisé en ce que** la surface intérieure (16) du guide de piston (13) est munie de plusieurs nervures (25) s'étendant transversalement à l'axe de travail (15).

9. Appareil de pose entraîné par combustion interne selon la revendication 8, **caractérisé en ce que** les nervures (25) se croisent les unes les autres en losange.

10. Appareil de pose entraîné par combustion interne selon l'une des revendications 8 ou 9, **caractérisé en ce qu'**un angle d'inclinaison (31) des nervures (25) par rapport à l'axe de travail (15) est compris entre 30 degrés et 50 degrés.

11. Appareil de pose entraîné par combustion interne selon l'une des revendications 8 à 9, **caractérisé en ce qu'**un angle d'inclinaison (31) des nervures (25) diminue le long d'une direction d'entraînement (17).
